# DEMANDE DE BREVET EUROPEEN

(11) **EP 1 335 075 A1**
(43) Date de publication de la demande: **13.08.2003**
(21) Numéro de dépôt: 03360022.2
(22) Date de dépôt: 06.02.2003
(51) Int. Cl.: E03C 1/06

(54) **Colonne de douche modulable**

(30) Priorité: 06.02.2002 FR 0201622
(71) Demandeur: Wirquin Plastiques S.A., 44477 Carquefou Cedex (FR)
(72) Inventeur: LE COENT, Daniel, 44470 Carquefou (FR)
(74) Mandataire: Arbousse-Bastide, Jean-Claude Philippe

(57) **Abrégé**

Colonne de douche caractérisée qu'elle est constituée d'une part d'une coque (1) allongée munie sur sa face antérieure des éléments constitutifs (11,12,15) d'une douche et des éléments de robinetterie (13,14)

Elle est caractérisée en ce qu'elle comprend une façade amovible (2), destinée à recouvrir ladite face antérieure de la coque (1), comportant des ouvertures (20,21,22,23) permettant le passage desdits éléments constitutifs (11,12,15) de la douche et des éléments de robinetterie (13,14).

## Description

La présente invention a pour objet une colonne de douche modulable.

Une colonne de douche est un ensemble fonctionnel préfabriqué comprenant une coque allongée, généralement en matière plastique, en bois, en verre, en aluminium ou en matériau de synthèse et est destinée à être fixée verticalement contre un mur ou dans une cabine de douche. La face antérieure de la colonne de douche comprend d'une part des éléments constitutifs d'une douche tels que le pommeau de douche, fixe ou mobile, des buses émettant des jets pour les hydromassages ou encore une étagère porte savon, et d'autre part des éléments de robinetterie tels que les robinets ou les mitigeurs.

Toutefois, pour pouvoir répondre aux besoins des utilisateurs actuels les constructeurs sont amenés à proposer des gammes de colonnes de douches d'aspects esthétiques différents ce qui augmente le coût de fabrication. Par ailleurs les utilisateurs sont obligés de changer leur colonne de douche s'ils souhaitent modifier leur aspect esthétique.

La présente invention a pour but de remédier à ces inconvénients en proposant une colonne de douche dont l'aspect esthétique peut être facilement modifié en fonction des circonstances à savoir en utilisation et à la vente.

La colonne de douche selon la présente invention se caractérise essentiellement en ce qu'elle est constituée d'une part d'une coque allongée munie des éléments constitutifs d'une douche et les éléments de robinetterie et d'autre part une façade amovible recouvrant la face antérieure de ladite coque et comportant des ouvertures permettant de laisser passer les éléments constitutifs de la douche.

Dans un mode de réalisation préférentiel de la présente invention la façade sera solidarisée à la coque allongée par l'intermédiaire d'au moins un élément de robinetterie. Celui-ci pourra comporter une bague filetée de manière à permettre la solidarisation de la façade amovible au moyen d'un écrou venant se visser sur ladite bague et serrer la façade sur ladite coque. La façade pourra être plaquée contre la paroi de la coque allongée au moyen d'éléments de solidarisation rapide tels que par exemple des éléments auto agrippant connues sous le nom commercial de "bandes velcro".

Dans un autre mode de réalisation de la présente invention la façade sera solidarisée à la coque uniquement au moyen des éléments de solidarisation rapide tels que les éléments auto agrippant.

La façade sera réalisée de préférence en une matière plastique et plus particulièrement du plexiglas.

Les avantages et les caractéristiques de la présente invention ressortiront plus clairement de la description qui suit et qui se rapporte au dessin annexé, lequel en représente plusieurs modes de réalisation non limitatifs.
- la figure 1 représente une vue en perspective d'une colonne de douche selon la présente invention.
- la figure 2 représente une vue en perspective de la coque de la colonne de douche de la figure 1.
- la figure 3 représente une vue en perspective de la face interne de la façade amovible de la colonne de douche selon la présente invention.
- la figure 4 représente une vue en détail et en perspective du mitigeur permettant la solidarisation de la façade.

Si on se réfère à la figure 1 et à la figure 2 on peut voir qu'une colonne de douche selon la présente invention est constituée d'une part d'une coque 1 allongée et d'autre part une façade 2 amovible.

La coque 1 allongée renferme la tuyauterie et comporte sur sa face antérieure, à sa partie supérieure, une proéminence 10 au sommet de laquelle est solidarisée un pommeau de douche 11 et, centralement, quatre buses 12 pour l'émission de jets d'hydromassage entourant un mitigeur 13 pour le réglage de la température de l'eau et un robinet et un robinet 14 et d'autre part une façade 2 amovible.

Si on se réfère maintenant à la figure 3 on peut voir que la façade 2, qui est destinée à recouvrir la face antérieure de la coque 1, est réalisée à partir d'une plaque de forme globalement rectangulaire qui sera réalisée de préférence en matière plastique et plus particulièrement à partir de plexiglas. Elle comporte des découpes 20 permettant de faire passer les buses 12, des découpes 21 pour le passage des éléments de robinetterie 13,14 et une découpe 22 en forme de V pour le passage la proéminence 10 du pommeau de douche 11. On peut voir également qu'une découpe circulaire 23 est pratiquée dans la partie inférieure de la façade 2 pour permettre l'accès à un évidemment 15, pratiqué dans la coque 1, destiné à former une étagère porte savon.

La solidarisation de la façade 2 à la coque 1 est réalisée au moyen du mitigeur 13 qui comporte à cet effet, comme on peut le voir sur la figure 4, une bague 3 filetée permettant de visser un écrou 30, après avoir positionné la façade 2 contre la coque 1, lequel écrou 30 venant alors serrer la façade 2 contre la face antérieure de la coque 1.

La façade 2 est maintenue plaquée contre la coque 1 au moyen d'élément de solidarisation rapide 4,4' connus sous le nom commercial de "bandes velcros".

On notera que la solidarisation peut être effectuée par tout type autre moyen de solidarisation rapide tels que des éléments de vissage, des éléments d'encliquetage, des systèmes quart de tour, des glissières ou encore des éléments magnétiques.

Par ailleurs la façade 2 peut adopter des formes variées et être réalisée à partir de matériaux divers tels que des le verre, le bois, l'aluminium, le métal ou les composites.

## Revendications

1. Colonne de douche **caractérisée en ce qu'**elle est constituée d'une part d'une coque (1) allongée munie sur sa face antérieure des éléments constitutifs (11,12,15) d'une douche et des éléments de robinetterie (13,14) et est caractérisée en qu'elle comprend une façade amovible (2), destinée à recouvrir ladite face antérieure de la coque (1), comportant des ouvertures (20,21,22,23) permettant le passage desdits éléments constitutifs (11,12,15) de la douche et des éléments de robinetterie (13,14).

2. Colonne de douche selon la revendication 1 **caractérisée en ce que** la façade amovible (2) est solidarisée à la coque (1) allongée grâce à au moins l'un (13) des éléments de robinetterie (13,14).

3. Colonne de douche selon la revendication 2 **caractérisée en ce que** la façade amovible (2) est solidarisée à l'élément de robinetterie (13) qui comporte une bague filetée (3) au moyen d'un écrou (30) venant se visser sur ladite bague (3), ladite façade amovible (2) étant plaquée contre la face antérieure de la coque (1) au moyen d'éléments de solidarisation rapide (4).

4. Colonne de douche selon la revendication 3 **caractérisée en ce que** les éléments de solidarisation (4,4') sont des "bandes velcros".

5. Colonne selon la revendication 1 **caractérisée en ce que** la façade amovible (2) est solidarisée à la coque (1) uniquement au moyen d'éléments de solidarisation rapide (4,4') tels que des "bandes velcros".

6. Colonne selon l'une quelconque des revendications précédentes **caractérisée en ce que** la façade amovible (2) est réalisée de préférence en une matière plastique et plus particulièrement du plexiglas.
